# EUROPÄISCHE PATENTSCHRIFT

(11) **EP 0 648 996 B1**
(45) Veröffentlichungstag und Bekanntmachung des Hinweises auf die Patenterteilung: **29.04.1998**
(21) Anmeldenummer: 94119546.3
(22) Anmeldetag: 08.02.1991
(51) Int. Cl.: F41J 5/052

(54) **Wurfpfeil-Scheibe**
Target for darts
Cible pour jeu de fléchettes

(30) Priorität: 13.02.1990 DE 4004409
(43) Veröffentlichungstag der Anmeldung: 19.04.1995
(62) Teilanmeldung aus: 91101804.2
(73) Patentinhaber: NSM AKTIENGESELLSCHAFT, 55411 Bingen (DE)
(72) Erfinder: Menke, Wilhelm, D-65189 Wiesbaden (DE)
(74) Vertreter: Zinnecker, Armin, Dipl.-Ing.

(56) Entgegenhaltungen:
- EP-A- 0 319 840
- GB-A- 2 130 107
- GB-A- 2 209 959
- US-A- 4 057 251
- US-A- 4 561 660
- US-A- 4 586 716
- US-A- 4 635 940

## Beschreibung

Die Erfindung betrifft eine Wurfpfeil-Scheibe nach dem Oberbegriff des Anspruchs 1.

Eine derartige Wurfpfeil-Scheibe ist aus der US-A-4 561 660 bekannt.

Aufgabe der Erfindung ist es, eine derartige Wurfpfeil-Scheibe zu vereinfachen und zu verbessern.

Erfindungsgemäß wird diese Aufgabe durch die kennzeichnenden Merkmale des Anspruchs 1 gelöst. Zwischen der Gummimatte und der Rückseite der Segmente ist als weitere Platte eine Adapterplatte angeordnet, die Freimachungen aufweist, die von den Stiften zur Kontaktierung der Kontaktplatte durchsetzt werden und in denen diese Stifte geführt sind. Zwischen der Gummimatte und den Speichen und Reifen und damit auch Segmenten ist eine Adapterplatte vorgesehen, die sich ganzflächig über die Wurfpfeil-Scheibe, die auch als Dartscheibe bezeichnet werden kann, verteilt. Die Adapterplatte hat Durchbrüche bzw. Freimachungen, durch die das Dartsegment von der Bedienerseite, also von der Spielseite (von vorn) durchgeschoben wird.

Vorteilhafte Weiterbildungen sind in den Unteransprüchen beschrieben.

Die Adapterplatte weist vorzugsweise seitliche Vorsprünge auf, mit denen sie sich an den Speichen und/oder Reifen des Gerüsts abstützt. Die Adapterplatte kann zumindest teilweise im Abstand von der Gummimatte angeordnet sein. Vorzugsweise ist mindestens ein an der Rückseite der Adapterplatte parallel zu dieser verlaufender Drahtbügel vorgesehen, der jeweils ein Langloch der Stifte durchsetzt. Durch diesen Drahtbügel werden die Segmente begrenzt verschieblich gehalten. Die Langlöcher sind derart angeordnet und bemessen, daß eine begrenzte Verschiebemöglichkeit für die Segmente besteht. In der Ruhelage liegen die Stifte der Segmente an der Gummimatte an. Durch einen Treffer werden die Segmente in Richtung auf die Gummimatte bewegt, so daß die Stifte durch die Gummimatte hindurch einen Kontakt an der Kontaktplatte auslösen können. Anschließend federn die Segmente wieder zurück. Hierbei wird die Bewegungsmöglichkeit der Segmente durch die Langlöcher und den in sie eingreifenden Drahtbügel begrenzt. Die Segmente werden also mittels des Drahtbügels gehalten.

Die Drahtbügel können durch an der Adapterplatte vorgesehene, die Drahtbügel aufnehmende Haken gehaltert sein. Vorzugsweise besitzen die Haken einen verdickten vorderen Bereich, so daß der Drahtbügel in die Haken lösbar eingeschnappt werden kann.

Die Stifte können mit den Segmenten einstückig verbunden, vorzugsweise an diese angespritzt sein. Es ist aber auch möglich, daß die Stifte mit den Segmenten nicht einstückig sind und mit ihrer Vorderseite an der Rückseite der Segmente anliegen. Die Stifte sind dann zwischen die Segmente und die Gummimatte eingeklemmt. Als Kontaktgeber dienen also entweder durchgesteckte und als Rippe bzw. Stifte ausgebildete Teile des Segments oder lose axial verschiebbare Stifte.

Ausführungsbeispiele der Erfindung werden nachstehend anhand der beigefügten Zeichnung im einzelnen erläutert. In der Zeichnung zeigt
- Fig. 1: ein Dartsegment einer ersten Ausführungsform in einer Ansicht von unten,
- Fig. 2: den Schnitt längs der Linie A-A in Fig. 1,
- Fig. 3: den Schnitt längs der Linie B-B in Fig. 1,
- Fig. 4: das in Fig. 1 dargestellte Dartsegment in einer abgeänderten Ausführungsform,
- Fig. 5: den Schnitt längs der Linie A-A in Fig. 4 und
- Fig. 6: den Schnitt längs der Linie B-B in Fig. 4.

In den Fig. 1 bis 3 ist eine erste Ausführungsform dargestellt. Die Wurfpfeil-Scheibe besteht aus einem Gerüst mit Speichen 1 und Reifen 2, die zwischen sich eine Vielzahl von Feldern 3 begrenzen, in denen jeweils ein federbelastetes Segment 4-axialverschieblich geführt ist. Das Segment 4 besitzt eine Trefferfläche 5 mit einer Vielzahl von Löchern 6 zur Aufnahme des Wurfpfeils, von denen in den Fig. 2 und 3 jeweils nur ein einziges Loch gezeigt ist. In der Fig. 1 sind mehrere, aber nicht alle Löcher zu sehen. Jedes Loch 6 besitzt auf der Seite der Trefferfläche 5 eine konische Erweiterung 7 zur Erleichterung der Aufnahme des Wurfpfeils.

Das Dartsegment 4 ist innerhalb seines zwischen den Speichen 1 und den Reifen 2 liegenden Feldes 3 axialverschieblich geführt. Die Richtung der Axialverschieblichkeit ist durch den Doppelpfeil a angedeutet.

Die Wurfpfeil-Scheibe besteht aus einer Trägerplatte 8, einer darauf befindlichen Leiterplatte (Kontaktplatte) 9 und einer darauf befindlichen Gummimatte 10. Die Kontaktplatte 9 besitzt Kontakte zur Anzeige von Treffern für jedes Segment 4. Jedem Segment 4 ist mindestens ein Stift 11 zur Kontaktierung der Kontaktplatte 9 bei einem Treffer zugeordnet.

Zwischen der Gummimatte 10 und der Rückseite der Segmente 4 ist eine Adapterplatte 12 angeordnet, die Freimachungen 13 aufweist, die von den Stiften 11 durchsetzt werden und in denen die Stifte 11 geführt sind. Die Adapterplatte 12 besitzt seitliche Vorsprünge 14, mit denen sie sich an den Speichen 1 bzw. Reifen 2 abstützt. Die Vorsprünge 14 sind zwischen der Gummimatte 10 und den hinteren Enden der Speichen 1 bzw. Reifen 2 eingeklemmt. Die Adapterplatte 12 ist im Abstand b von der Gummimatte 10 angeordnet. An der Rückseite der Adapterplatte 12 befindet sich ein parallel zu dieser verlaufender Drahtbügel 15, der jeweils ein Langloch 16 jedes Stifts 11 durchsetzt. An der Adapterplatte 12 sind Haken 17 vorgesehen, die den Drahtbügel 15 aufnehmen. In der in den Fig. 1 bis 3 dargestellten Ausführungsform sind die Stifte 11 mit den Segmenten 4 einstückig verbunden bzw. an diese angespritzt.

Die Adapterplatte 12 liegt an der Speiche 1 und an der Gummimatte 10 an, wie beispielsweise aus Fig. 3 ersichtlich. Die Speichen 1 und die Reifen 2 bestehen aus Stahlbändern. Die Stifte 11 sind als Rippen an das Dartsegment 4 angespritzt. Ihre hinteren Enden sind als Kontaktgeber 18 ausgestaltet. Die Freimachungen 16 sorgen für die Beweglichkeit des Dartsegments. Sie besitzen hierfür eine Ausdehnung in axialer Richtung a. Zur spielfreien Aufnahme ist auch eine Ausdehnung senkrecht zu dieser axialen Richtung vorgesehen. Die die Stifte 11 bildenden, an das Dartsegment 4 angespritzten Rippen sind zwischen den Löchern 6 angeordnet. Die Kontaktgeber 18 liegen in Ruhestellung des Segments 4 an der Gummimatte 10 an. Die separate Adapterplatte 12 hat Freimachungen 13, durch die die verlängerten Rippen 11 des Dartsegments 4 hindurchtauchen. Der Drahtbügel 15 ist durch die Freimachungen 16 in den Segmentrippen 4 geschoben und hält das Segment 4 beim Herausziehen eines Wurfpfeils an der Adapterplatte 12 zurück. Der Drahtbügel 15 wird durch Führungskanäle 19 in seiner verriegelten Position gehalten. Hierzu dienen auch die Haken 17. Die Adapterplatte 12 weist an geeigneten Stellen seitliche Vorsprünge 14 auf und stützt sich mit ihnen an den Stahlspeichen 1 ab. Die Freimachungen 16 in den verlängerten Rippen 11 des Segments 4 sind so groß (in a-Richtung), daß der Drahtbügel 15 die zur Kontaktierung erforderliche Bewegungsfreiheit des Segments 4 nicht einengt.

Die in den Fig. 4 bis 6 dargestellte Ausführungsform entspricht im wesentlichen derjenigen der Fig. 1 bis 3. Der einzige Unterschied besteht darin, daß die Stifte nicht durch einstückig mit dem Segment verbundene Rippen gebildet werden, sondern durch mit den Segmenten nicht einstückige Stifte 20, die mit ihrer Vorderseite 21 an der Rückseite 22 der Segmente 4 anliegen. Die Rippen 11, in deren Freimachungen 16 der Drahtbügel 15 verläuft, enden also im Abstand c vor der Gummimatte 10. Die Kontaktierung wird also durch separate axial verschiebbare Druckstifte 20 erreicht. Die Stifte 20 sind in der Adapterplatte 12 geführt und liegen an dem Dartsegment 4 und an der Gummimatte 10 an.

## Patentansprüche

1. Wurfpfeil-Scheibe, bestehend aus
einem Gerüst mit Speichen (1) und Reifen (2), die zwischen sich eine Vielzahl von Feldern (3) begrenzen, in denen jeweils ein federbelastetes Segment (4) axialverschieblich geführt ist,
einer Kontaktplatte (9) mit Kontakten zur Anzeige von Treffern für jedes Segment (4),
einer zwischen der Kontaktplatte (9) und der Rückseite der Segmente (4) angeordneten Gummimatte (10), und
einer zwischen der Gummimatte (10) und der Rückseite der Segmente (4) angeordneten weiteren Platte (12),
wobei jedem Segment (4) mindestens ein Stift (11, 20) zur Kontaktierung der Kontaktplatte (9) bei einem Treffer zugeordnet ist,
**gekennzeichnet durch**
die Ausgestaltung der weiteren Platte als Adapterplatte (12), die Freimachungen (13) aufweist, die von den Stiften (11, 20) durchsetzt werden und in denen die Stifte (11, 20) geführt sind.

2. Wurfpfeil-Scheibe nach Anspruch 1, dadurch gekennzeichnet, daß die Adapterplatte (12) seitliche Vorsprünge (14) aufweist, mit denen sie sich an den Speichen (1) und/oder Reifen (2) des Gerüsts abstützt.

3. Wurfpfeil-Scheibe nach Anspruch 1 oder 2, dadurch gekennzeichnet, daß die Adapterplatte (12) zumindest teilweise im Abstand (b) von der Gummimatte (10) angeordnet ist, vorzugsweise gekennzeichnet durch mindestens einen an der Rückseite der Adapterplatte (12) parallel zu dieser verlaufenden Drahtbügel (15), der ein Langloch (16) des Stifts (11) durchsetzt, ferner vorzugsweise gekennzeichnet durch an der Adapterplatte (12) vorgesehene, die Drahtbügel (15) aufnehmende Haken (17).

4. Wurfpfeil-Scheibe nach einem der vorhergehenden Ansprüche, dadurch gekennzeichnet, daß die Stifte (11) mit den Segmenten (4) einstückig verbunden, vorzugsweise an diese angespritzt sind.

5. Wurfpfeil-Scheibe nach einem der vorhergehenden Ansprüche, dadurch gekennzeichnet, daß die Stifte (20) mit den Segmenten (4) nicht einstückig sind und mit ihrer Vorderseite (21) an der Rückseite (22) der Segmente (4) anliegen.

## Claims

1. Target for darts comprising
a frame with spokes (1) and bands (2) between which are located a number of fields (3) in each of which is located a spring-loaded segment (4) capable of axial movement,
a contact plate (9) with contacts for the display of points scored in each segment (4),
a rubber mat (10) arranged between the contact plate (9) and the rear face of the segments (4), and
a further plate (12) arranged between the rubber mat (10) and the rear face of the segments (4)
**characterised by**
the design of the further plate as an adapter plate (12) which exhibits recesses or holes (13) through which pins (11, 20) can pass and in which pins (11, 20) are located.

2. Target for darts according to Claim 1, characterised in that the adapter plate (12) exhibits lateral protrusions (14) with which it is supported at the spokes (1) and/or bands (2) of the frame.

3. Target for darts according to Claim 1 or 2, characterised in that the adapter plate (12) is at least partially arranged at a distance (b) from the rubber mat (10), preferably characterised by at least one wire stirrup (15) arranged at the rear of the adapter plate (12) and running parallel to it, said wire stirrup (15) passing through an oblong hole (16) of pin (11), and further preferably characterised by hooks (17) provided at the adapter plate (12) which support the wire stirrup (15).

4. Target for darts according to one of the preceding Claims, characterised in that the pins (11) are integrated as a single piece construction with the segments (4) and are preferably integrally injection-moulded with these.

5. Target for darts according to one of the preceding Claims, characterised in that the pins (20) are not integral with the segments (4) and are located with their forward end (21) against the rear face (22) of said segments (4).

## Revendications

1. Cible pour jeu de fléchettes, constituée
d'un cadre avec des rayons (1) et des anneaux (2), qui délimitent entre eux une pluralité de champs (3) dans lesquels est guidé de manière déplaçable axialement respectivement un segment (4) soumis à l'action d'un ressort,
d'une plaque de contact (9) avec des contacts pour indiquer des coups réussis pour chaque segment (4),
d'une nappe en caoutchouc (10) disposée entre la plaque de contact (9) et le côté arrière des segments (4) et
d'une plaque additionnelle (12) disposée entre la nappe en caoutchouc (10) et le côté arrière des segments (4),
à chaque segment (4) étant associé au moins une tige (11, 20) pour venir en contact avec la plaque de contact (9) lors d'un coup réussi,
caractérisée par la configuration de la plaque additionnelle comme plaque d'adaptation (12) qui présente des dégagements (13) qui sont traversés par les tiges (11, 20) et dans lesquels les tiges (11, 20) sont guidées.

2. Cible pour jeu de fléchettes selon la revendication 1, caractérisée en ce que la plaque d'adaptation (12) présente des saillies latérales (14) par lesquelles elle prend appui sur les rayons (1) et/ou anneaux (2) du cadre.

3. Cible pour jeu de fléchettes selon la revendication 1 ou 2, caractérisée en ce que la plaque d'adaptation (12) est disposée au moins partiellement à une distance (b) de la nappe en caoutchouc (10), de préférence caractérisée par au moins un étrier en fil (15) s'étendant au côté arrière de la plaque d'adaptation (12) parallèlement à celle-ci qui traverse un trou oblong (16) de la tige (11), caractérisée en outre de préférence par un crochet (17) prévu à la plaque d'adaptation (12), recevant les étriers en fil (15).

4. Cible pour jeu de fléchettes selon l'une des revendications précédentes, caractérisée en ce que les tiges (11) sont reliées en une pièce aux segments (4), qu'elles sont de préférence rapportées à ceux-ci par injection.

5. Cible pour jeu de fléchettes selon l'une des revendications précédentes, caractérisée en ce que les tiges (20) ne sont pas réalisées en une pièce avec les segments (4) et s'appliquent par leur côté avant (21) au côté arrière (22) des segments (4).
